# EUROPÄISCHE PATENTSCHRIFT

(11) **EP 3 656 923 B1**
(45) Veröffentlichungstag und Bekanntmachung des Hinweises auf die Patenterteilung: **19.07.2023**
(21) Anmeldenummer: 19208807.8
(22) Anmeldetag: 13.11.2019
(51) Int. Cl.: E01F 15/04, E01F 15/14

(54) **VERBINDUNGSELEMENT FÜR EIN ANFAHRSCHUTZSYSTEM FÜR GEBÄUDE**
CONNECTION ELEMENT FOR A VEHICLE COLLISION PROTECTION SYSTEM FOR BUILDINGS
ELEMENT DE CONNEXION POUR UN SYSTÈME DE PROTECTION CONTRE LES CHOCS POUR BÂTIMENTS

(30) Priorität: 21.11.2018 DE 102018129308
(43) Veröffentlichungstag der Anmeldung: 27.05.2020
(73) Patentinhaber: BeProtect GmbH, 63654 Büdingen (DE)
(72) Erfinder: Drexler, Bernd, 63654 Büdingen (DE)
(74) Vertreter: Baldus, Oliver

(56) Entgegenhaltungen:
- EP-A1- 1 757 736
- DE-A1- 2 327 139
- JP-A- 2000 179 177
- KR-B1- 101 028 334

## Beschreibung

Die vorliegende Erfindung betrifft ein Verbindungselement für ein modulares Anfahrschutzsystem für Gebäude .

Anprallende Fahrzeuge an Gebäuden verursachen oftmals Schäden an der Bausubstanz und werden hierbei selbst beschädigt.

Die Druckschrift JP 2000-179 177A betrifft einen Pfosten, der selbst dann schwer zu biegen und zu beschädigen ist, wenn ein Auto unachtsam kollidiert. Der Pfosten ist mittels eines Verbindungselementes mit einer Feder knickbar befestigt. In einer anderen Ausführungsform wird ein zylindrischer elastischer Körper verwendet, in dessen Mitte ein Federstahlstahlstab angeordnet ist.

Die Druckschrift EP 1 757 736 A1 betrifft eine Verkehrssicherheitsbarriere, die über Schutzabschnitte abgerundete Kunststoffrohrelemente aufweist, die elastisch und flexibel sind, jedoch eine hohe Beständigkeit gegen Stöße mittlerer und geringer Intensität bieten. Rohrelemente können teleskopartig gegeneinander verschoben werden. Die Rückstellung in die Ausgangslage wird über Federn erreicht. Die Druckschrift DE 2 327 139 A1 betrifft eine elastische, federnde Anbringung von Einzel- und Doppel-Leitplanken zur Sicherung eines weichen Abfangens und einer geringen Rücklenkung von der Fahrbahn geratener Fahrzeuge.

Die Druckschrift KR 10 10 28334 B1 betrifft ein

Geländer bestehend aus horizontalen Holmen die an senkrechten Pfosten gelenkig über eine Feder verbunden werden.

Es ist die technische Aufgabe der vorliegenden Erfindung, die Beschädigung von Gebäudewänden oder Fahrzeugen wirksam zu verhindern.

Diese Aufgabe wird durch den Gegenstand nach dem unabhängigen Anspruch gelöst. Vorteilhafte Ausführungsformen sind Gegenstand der abhängigen Ansprüche, der Beschreibung und der Figuren.

Gemäß einem ersten Aspekt wird diese Aufgabe durch ein ein Verbindungselement für ein Anfahrschutzsystem mit einem ersten Einsatzabschnitt zum Einsetzen in das erste Rohrelement, einem zweiten Einsatzabschnitt zum Einsetzen in das zweite Rohrelement und einer Zugfeder zum Verbinden des ersten und zweiten Einsatzabschnitts gelöst . Im Inneren des ersten und zweiten Einsatzabschnitts erstreckt sich ein stabförmiges Rückstelleelement. Das Rückstelleelement ist in der Mitte des ersten und zweiten Einsatzabschnitts angeordnet und stützt sich an einem Ende der Zugfeder ab.

Dadurch wird beispielsweise der technische Vorteil erreicht, dass die Rückstellung symmetrisch in allen Richtungen unterstützt wird, die Rückstellung in die Ausgangslage verbessert wird und die Position des Rückstelleelements festgelegt ist und erhalten bleibt.

Durch das modulare Anfahrschutzsystem wird der technische Vorteil erreicht, dass das anfahrende Fahrzeug abgebremst wird unabhängig davon, an welcher Stelle und in welchem Winkel eine Berührung mit dem Plankensystem stattfindet. Dabei werden Gegenkräfte erzeugt, die von einem Gelenksystem generiert werden. Dabei werden die Anfahrkräfte aufgenommen und durch den Gegendruck wieder in deren Ausgangsposition zurückversetzt. Dadurch können Beschädigungen wirksam verhindert werden.

In einer technisch vorteilhaften Ausführungsform des modularen Anfahrschutzsystems ist die Zugfeder im Inneren des ersten und des zweiten Einsatzabschnitt angeordnet. Dadurch wird beispielsweise der technische Vorteil erreicht, dass die Zugfeder vor Beschädigungen geschützt ist.

In einer weiteren technisch vorteilhaften Ausführungsform des modularen Anfahrschutzsystems weist die Zugfeder eine Spiralform auf. Dadurch wird beispielsweise der technische Vorteil erreicht, dass die Zugfeder dehnbar ist und die Elastizität des Anfahrschutzsystems erhöht.

In einer weiteren technisch vorteilhaften Ausführungsform des modularen Anfahrschutzsystems steht die Zugfeder mit der Innenseite des ersten und zweiten Einsatzabschnitts in Berührung. Dadurch wird beispielsweise der technische Vorteil erreicht, dass die Zugfeder seitlich stabilisiert wird.

In einer weiteren technisch vorteilhaften Ausführungsform des modularen Anfahrschutzsystems ist das eine Ende der Zugfeder an dem ersten Einsatzabschnitt befestigt und das andere Ende der Zugfeder an dem zweiten Einsatzabschnitt befestigt. Dadurch wird beispielsweise der technische Vorteil erreicht, dass sich eine hohe Dehnbarkeit und Elastizität erzielen lässt und die Zugfeder über die Gesamte Länge wirksam ist.

In einer weiteren technisch vorteilhaften Ausführungsform des modularen Anfahrschutzsystems umfasst das Rückstelleelement einen Querriegel zum Abstützen an der Zugfeder. Dadurch wird beispielsweise der technische Vorteil erreicht, dass sich eine Abstützung mit geringem Aufwand erzielen lässt.

In einer weiteren technisch vorteilhaften Ausführungsform des modularen Anfahrschutzsystems ist der erste Einsatzabschnitt im Bereich der Zugfeder mit einem elastomeren Kunststoff ausgefüllt und der zweite Einsatzabschnitt ist im Bereich der Zugfeder mit einem elastomeren Kunststoff ausgefüllt. Dadurch wird beispielsweise der technische Vorteil erreicht, dass eine Kraftübertragung zwischen den Komponenten stattfindet und diese vor Korrosion geschützt sind.

In einer weiteren technisch vorteilhaften Ausführungsform des modularen Anfahrschutzsystems umfasst der elastomere Kunststoff Polyurethan und Ethylen-Propylen-Dien-Kautschuk. Dadurch wird beispielsweise der technische Vorteil erreicht, dass eine hohe Elastizität erreicht wird.

In einer weiteren technisch vorteilhaften Ausführungsform des modularen Anfahrschutzsystems umfasst der erste und/oder zweite Einsatzabschnitt eine Gewindebohrung zum Eindrehen einer Befestigungsschraube für das Rohrelement umfasst. Dadurch wird beispielsweise der technische Vorteil erreicht, dass eine Befestigung auf schnelle und sichere Weise erzielt werden kann.

In einer weiteren technisch vorteilhaften Ausführungsform des modularen Anfahrschutzsystems ist das erste und/oder zweite Rohrelement in jeweils einer Gewindebohrung befestigbar. Dadurch wird beispielsweise ebenfalls der technische Vorteil erreicht, dass eine Befestigung auf schnelle und sichere Weise erzielt werden kann.

Ausführungsbeispiele der Erfindung sind in den Zeichnungen dargestellt und werden im Folgenden näher beschrieben.

Es zeigen:
- Fig. 1: eine perspektivische Ansicht des modularen Anfahrschutzsystems;
- Fig. 2: eine schematische Ansicht des modularen Anfahrschutzsystems;
- Fig. 3: eine schematische Ansicht des Verbindungselements im Inneren von zwei Rohelementen;
- Fig. 4: eine perspektivische Ansicht und eine Querschnittsansicht des Verbindungselements; und
- Fig. 5: eine weitere Querschnittsansicht des Verbindungselements.

Fig. 1 zeigt eine perspektivische Ansicht des modularen Anfahrschutzsystems 100. Das modulare Anfahrschutzsystem 100 dient zum Schutz von Gebäuden und als Rammschutz gegen Fahrzeuge. Durch das Anfahrschutzsystem 100 wird ein optisch ansprechender Rammschutz realisiert, mit dem die Fassade von Gebäuden vor Anprallschäden durch Fahrzeuge geschützt wird. Durch das Anfahrschutzsystem 100 kann nicht nur die Fassade geschützt werden, sondern auch das anprallende Fahrzeug 113.

Das Anfahrschutzsystem 100 ist optisch ansprechend und kann im Außenbereich von Gebäuden eingesetzt werden.

Das Anfahrschutzsystem 100 ist modular aus geraden und gebogenen oder T-förmigen zylindrischen Rohrelementen 101-1, 101-2, 101-3 zusammengesetzt, die über besonders gestaltete Verbindungselemente 103 verbunden werden. Im Allgemeinen können die Rohrelemente 101-1, 101-2, 101-3 eine beliebige Form aufweisen. Über Fußelemente 116 wird das Anfahrschutzsystem 100 mit dem Boden verbunden. Die Fußelemente 116 111 sind ebenfalls über Verbindungselemente 103 mit den Rohrelementen 101-2 verbunden.

Die Modulbauweise des Anfahrschutzsystems 100 lässt eine Montage ohne Längenbegrenzung zu und jedes einzelne Teil des Anfahrschutzsystems 100 ist austauschbar. Durch die modulare Ausgestaltung wird eine weitgehende Anpassung an individuelle Anforderungen ermöglicht. Die Montage erfolgt bauseits nach fachlicher Montageanleitung. Durch das Anfahrschutzsystem 100 lassen sich Anfahr- und Schrammschäden weitestgehend vermeiden.

Das Anfahrschutzsystem 100 kann unabhängig von der Bodenbeschaffenheit errichtet werden. Das bedeutet, dass es sowohl auf Betonflächen als auch auf unbefestigten Flächen wie Schotter- oder Rasenflächen errichtet werden kann, ohne Einbußen seiner Funktionalität zu haben. Die Rohrelemente 101-1, 101-2, 101-3 und sind aus Edelstahl gefertigt, um eine lange Lebensdauer des Anfahrschutzsystem 100 zu gewährleisten.

Fig. 2 zeigt eine schematische Ansicht des modularen Anfahrschutzsystems 100. Bei einem Anprall eines Fahrzeugs 113 verformt sich das Anfahrschutzsystem 100 durch die Verbindungselemente 103 elastisch. Dabei Verdrehen und strecken sich die Verbindungselemente 103. Die nachgebenden Eigenschaften des Anfahrschutzsystems 100 gewährleisten einen wirksamen und gleichzeitig für das Fahrzeug 113 schonenden Anfahrschutz. Sobald das Fahrzeug 113 nicht mehr in Kontakt mit dem Anfahrschutzsystems 100 steht, nimmt dieses wieder seine ursprüngliche Form ein. Dadurch werden Folgeschäden und Reparaturkosten sowohl für das Fahrzeug 113 als auch am Gebäude minimiert. Nach Kollisionen sind in der Regel keine Ausbesserungen am Fahrzeug 113 erforderlich.

Fig. 3 zeigt eine schematische Ansicht des Verbindungselements 103 im Inneren von zwei Rohrelementen 101-1 und 101-2. Das Verbindungselement 103 umfasst zwei hohlzylindrische Einsatzabschnitte 105-1 und 105-2, die aus Metallhülsen gebildet sind. Der erste Einsatzabschnitt 105-1 ist formschlüssig in das erste Rohrelement 101-1 eingesetzt und der zweite Einsatzabschnitt 105-1 ist formschlüssig in das zweite Rohrelement 101-2 eingesetzt. Die Einsatzabschnitte 105-1 und 105-2 weisen beispielsweise einen Außendurchmesser von 70 mm auf und sind aus Edelstahl gefertigt.

Der erste Einsatzabschnitt 105 wird am ersten Rohrelement 101-1 durch Eindrehen einer Befestigungsschraube in die Gewindebohrung 115 verdrehsicher und zugsicher befestigt. Der zweite Einsatzabschnitt 105-2 wird am zweiten Rohrelement 101-2 ebenfalls durch Eindrehen einer Befestigungsschraube in die Gewindebohrung 115 befestigt. Dadurch kann das Anfahrschutzsystem 100 auf einfache Weise mit einer beliebigen Anzahl von Rohrelementen 101-1, 101-2, 101-3 zusammengesetzt werden.

Zwischen beiden Einsatzabschnitte 105-1 und 105-2 befindet sich eine spiralförmige Zugfeder 107 zum elastischen Verbinden der Einsatzabschnitte 105-1 und 105-2. Die Zugfeder 107 ist an deren Enden mit jeweils an der Innenseite des einen und des anderen Einsatzabschnitts 105-1 und 105-2 befestigt. Dadurch kann sich die Zugfeder 107 bei einem Anprall über die gesamte Länge verwinden und strecken. Die Befestigung der Zugfeder 107 an den Einsatzabschnitte 105-1 und 105-2 kann durch ein Verschweißen mit dem jeweiligen Einsatzabschnitt 105-1 und 105-2 oder auf andere Art und Weise erfolgen.

Im Allgemeinen können jedoch auch andere Befestigungsmaßnahmen verwendet werden. Die Zugfeder 107 101 ist an einer oder beiden Seiten angelegt und/oder plangeschliffen. Dazwischen liegt die Zugfeder 107 über die gesamte Länge an der Innenseite der Einsatzabschnitte 105-1 und 105-2 an. Dadurch kann eine entsprechende Elastizität und Dehnung des Anfahrschutzsystems 100 gewährleistet werden. Beide Einsatzabschnitte 105-1 und 105-2 weisen eine Gewindebohrung zum Befestigen des jeweiligen Rohrelements 101-1, 101-2, 101-3 mittels einer Schraube auf.

Im Inneren des Verbindungselements 103 und in der Mitte der beiden Einsatzabschnitte 105-1 und 105-2 ist ein biegsames Rückstelleelement 109 angeordnet, dass das Verbindungselement 103 nach einer Verbiegung dabei unterstützt, in seine Ursprungslage zurückzukehren. Das Rückstellelement 109 ist durch einen elastischen Metalldorn gebildet. Das Rückstellelement 109 kann durch einen Federstahlstab gebildet sein, der beispielsweise einen Durchmesser von 8 mm aufweist. Das Rückstellelement 109 ist nicht kraftschlüssig mit dem umgebenden Kunststoff 117 verbunden und kann sich in diesem verschieben.

Nach einer Biegung des Verbindungselements 103 unterstützt das Rückstelleelement 109 die Rückkehr in seine Ausgangslage. Über einen Querriegel 111, der senkrecht zum Rückstelleelement 109 angeordnet ist, liegt das Rückstellelement 109 an dem einen Ende der Zugfeder 107 an. Der Querriegel 111 und das übrige Rückstellelement 109 sind als ein einziges Teil (einstückig) gebildet.

Der Zwischenraum zwischen der Zugfeder 107 und dem Rückstellelement 109 ist mit einem elastomeren Kunststoff 117 ausgefüllt, wie beispielsweise einer Mischung aus Polyurethan (PU) und Ethylen-Propylen-Dien-Kautschuk (EPDM). Der elastomere Kunststoff weist eine Shore-Härte von 60 bis 90 Shore auf.

Die Biegefähigkeit des Verbindungselements 103 liegt bei +/-30° bis 60° ohne Richtungseinschränkung. Die Torsionsfähigkeit des Verbindungselementes 103 liegt bei +/- 40° bis 60° in alle Richtungen. Durch die Verwendung der Zugfeder 107 verändern sich die mechanischen Kräfte nicht durch thermische Einflüsse von -35° bis +70° Grad Celsius, so dass das Anfahrschutzsystems 100 uneingeschränkt für den Außeneinsatz geeignet ist. Nach einer mechanischen Beanspruchung kehrt das Verbindungselement 103 in seine Ursprungslage zurück. Die Streckungsfähigkeit liegt bei 300 % der Bauteillänge, die 30 cm beträgt.

Fig. 4 zeigt eine perspektivische Ansicht und eine Querschnittsansicht des Verbindungselements 103. Der elastomere Kunststoff umschließt, das Rückstellelement 109 und die Zugfeder 107 vollständig und bildet im Inneren des Verbindungselementes 107 eine geschlossene Fläche. Das T-förmige Rückstellelement 109 mit dem Querriegel 111 liegt an der eine Seite der Zugfeder 107 an.

Fig. 5 zeigt eine weitere Querschnittsansicht des Verbindungselements 103. Durch den elastomeren Kunststoff 117 werden die inneren Komponenten des Verbindungselements 103 vor Korrosion geschützt und es erfolgt eine kraftschlüssige Verbindung, aller im Verbindungselement 103 verarbeiteten Materialien.

Das flexible Anfahrschutzsystem 100 dient zur Sicherung von Fassaden, Objekten, Fahrzeugen und Personen und absorbiert bei einer Berührung die Aufprallenergie. Das Anfahrschutzsystem 100 ist robust, unempfindlich und witterungsbeständig und erfüllt durch seine Elastizität und Energieaufnahme eine anspruchsvolle und gleichzeitig schonende Schutz- und Sicherungsfunktion.

Durch die elastische Ausgestaltung findet kein Herausreißen von Bodenverankerungen statt und Reparatur- und Ersatzkosten von Fahrzeugen und Gebäuden lassen sich auf ein Minimum reduzieren. Das flexible Anfahrschutzsystem 100 weist eine hohe Stoßelastizität für eine dynamische Beanspruchung auf. Im Einsatz sorgt das Anfahrschutzsystem 100 für einen sicheren Abstand zu Wänden, technischen Einrichtungen und sonstigen Gefahrenquellen und schützt so vor Schramm- und Anfahrschäden.

Das Anfahrschutzsystem 100 ist als Objektprotektor für bauliche Einrichtungen, zur Parkflächenabtrennung, als Stammschutz von Alleebäumen oder als Fußgängerschutz einsetzbar. Das Anfahrschutzsystem 100 erfüllt gleichzeitig die Anforderungen der DIN 1055 für horizontale Anpralllasten durch Kraftfahrzeuge.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Alle Verfahrensschritte können durch Vorrichtungen implementiert werden, die zum Ausführen des jeweiligen Verfahrensschrittes geeignet sind. Alle Funktionen, die von gegenständlichen Merkmalen ausgeführt werden, können ein Verfahrensschritt eines Verfahrens sein.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGZEICHENLISTE

- 100: Anfahrschutzsystem
- 101: Rohrelement
- 103: Verbindungselement
- 105: Einsatzabschnitt
- 107: Zugfeder
- 109: Rückstelleelement
- 111: Querriegel
- 113: Fahrzeug
- 115: Gewindebohrung
- 116: Fußelemente

- 117: Kunststoff

## Patentansprüche

1. Verbindungselement (103) für ein Anfahrschutzsystem (100), mit:
einem ersten Einsatzabschnitt (105-1) zum Einsetzen in ein erstes Rohrelement (101-1);
einem zweiten Einsatzabschnitt (105-2) zum Einsetzen in ein zweites Rohrelement (101-2); und
einer Zugfeder (107) zum Verbinden des ersten und zweiten Einsatzabschnitts (105-1, 105-2);
wobei sich ein stabförmiges Rückstelleelement (109) im Inneren des ersten und zweiten Einsatzabschnitts (105-1, 105-2) erstreckt, in der Mitte des ersten und zweiten Einsatzabschnitts (105-1, 105-2) angeordnet ist und sich an einem Ende der Zugfeder (109) abstützt.

2. Modulares Anfahrschutzsystem (100), mit zumindest einem ersten und einem zweiten Rohrelement (101-1; 101-2); und einem Verbindungselement (103) nach Anspruch 1.

3. Modulares Anfahrschutzsystem (100) nach Anspruch 2, wobei die Zugfeder (107) im Inneren des ersten und des zweiten Einsatzabschnitt (105-1, 105-2) angeordnet ist.

4. Modulares Anfahrschutzsystem (100) nach einem der Ansprüche 2 oder 3, wobei die Zugfeder (107) eine Spiralform aufweist.

5. Modulares Anfahrschutzsystem (100) nach einem der Ansprüche 2 bis 4, wobei die Zugfeder (107) mit der Innenseite des ersten und zweiten Einsatzabschnitts (105-1, 105-2) in Berührung steht.

6. Modulares Anfahrschutzsystem (100) nach einem der Ansprüche 2 bis 5, wobei das eine Ende der Zugfeder (107) an dem ersten Einsatzabschnitt (105-1) befestigt ist und das andere Ende der Zugfeder (107) an dem zweiten Einsatzabschnitt (105-1) befestigt ist.

7. Modulares Anfahrschutzsystem (100) nach Anspruch 2, wobei das Rückstelleelement (109) einen Querriegel (111) zum Abstützen an der Zugfeder (107) umfasst.

8. Modulares Anfahrschutzsystem (100) nach einem der Ansprüche 2 bis 7, wobei der erste Einsatzabschnitt (105-1) im Bereich der Zugfeder (109) mit einem elastomeren Kunststoff (117) ausgefüllt ist und der zweite Einsatzabschnitt (105-2) im Bereich der Zugfeder (109) mit einem elastomeren Kunststoff (117) ausgefüllt ist.

9. Modulares Anfahrschutzsystem (100) nach Anspruch 8, wobei der elastomere Kunststoff (117) Polyurethan und Ethylen-Propylen-Dien-Kautschuk umfasst.

10. Modulares Anfahrschutzsystem (100) nach einem der Ansprüche 2 bis 9, wobei der erste und/oder zweite Einsatzabschnitt (105-1, 105-2) eine Gewindebohrung (115) zum Eindrehen einer Befestigungsschraube für das Rohrelement (101-1, 101-2) umfasst.

11. Modulares Anfahrschutzsystem (100) nach Anspruch 10, wobei das erste und/oder zweite Rohrelement (101-1; 101-2) in jeweils einer Gewindebohrung befestigbar sind.

## Claims

1. A connection element (103) for a collision protection system (100), comprising:
a first insertion portion (105-1) for inserting into a first tubular element (101-1);
a second insertion portion (105-2) for inserting into a second tubular element (101-2); and
a tension spring (107) for connecting the first and second insertion portions (105-1, 105-2);
wherein a rod-shaped return element (109) extends inside the first and second insertion portions (105-1, 105-2), is arranged in the center of the first and second insertion portions (105-1, 105-2) and supported at one end of the tension spring (107).

2. A modular collision protection system (100), comprising at least one first and one second tubular element (101-1; 101-2); and a connection element (103) as claimed in claim 1.

3. The modular collision protection system (100) as claimed in claim 2, wherein the tension spring (107) is arranged inside the first and second insertion portions (105-1, 105-2).

4. The modular collision protection system (100) as claimed in any one of claims 2 or 3, wherein the tension spring (107) is spiral-shaped .

5. The modular collision protection system (100) as claimed in any one of claims 2 to 4, wherein the tension spring (107) is in contact with the inside of the first and second insertion portions (105-1, 105-2).

6. The modular collision protection system (100) as claimed in any one of claims 2 to 5, wherein the one end of the tension spring (107) is attached to the first insertion portion (105-1) and the other end of the tension spring (107) is attached to the second insertion portion (105-1).

7. The modular collision protection system (100) as claimed in claim 2, wherein the return element (109) comprises a crossbar (111) for support on the tension spring (107).

8. The modular collision protection system (100) as claimed in any one of claims 2 to 7, wherein the first insertion portion (105-1) is filled with an elastomer plastic (117) in the area of the tension spring (107) and the second insertion portion (105-2) is filled with an elastomer plastic (117) in the area of the tension spring (107).

9. The modular collision protection system (100) as claimed in claim 8, wherein the elastomer plastic (117) comprises polyurethane and ethylene propylene dien rubber.

10. The modular collision protection system (100) as claimed in any one of claims 2 to 9, wherein the first and/or second insertion portions (105-1, 105-2) comprise a thread hole (115) for screwing in a fastening screw for the tubular element (101-1, 101-2).

11. The modular collision protection system (100) as claimed in claim 10, wherein the first and/or second tubular elements (101-1; 101-2) can be attached in one thread hole each.

## Revendications

1. Élément de liaison (103) pour un système de protection contre les chocs (100), comprenant :
une première section d'insertion (105-1) destinée à être insérée dans un premier élément tubulaire (101-1) ;
une seconde section d'insertion (105-2) destinée à être insérée dans un second élément tubulaire (101-2) ; et
un ressort de traction (107) pour relier la première et la seconde section d'insertion (105-1, 105-2) ;
où un élément de réarmement en forme de tige (109) s'étend à l'intérieur de la première et la deuxième section d'insertion (105-1, 105-2), est disposé au centre de la première et de la deuxième section d'insertion (105-1, 105-2) et s'appuie sur une extrémité du ressort de traction (109).

2. Système modulaire de protection contre les chocs (100), comprenant au moins un premier et un deuxième élément tubulaire (101-1 ; 101-2) ; et un élément de liaison (103) selon la revendication 1.

3. Système modulaire de protection contre les chocs (100) selon la revendication 2, où le ressort de traction (107) est disposé à l'intérieur de la première et de la deuxième section d'insertion (105-1, 105-2).

4. Système modulaire de protection contre les chocs (100) selon l'une des revendications 2 ou 3, où le ressort de traction (107) présente une forme hélicoïdale.

5. Système modulaire de protection contre les chocs (100) selon l'une des revendications 2 à 4, où le ressort de traction (107) est en contact avec la face interne de la première et la deuxième section d'insertion (105-1, 105-2).

6. Système modulaire de protection contre les chocs (100) selon l'une des revendications 2 à 5, où l'une des extrémités du ressort de traction (107) est fixée à la première section d'insertion (105-1) et l'autre extrémité du ressort de traction (107) est fixée à la deuxième section d'insertion (105-1).

7. Système modulaire de protection contre les chocs (100) selon la revendication 2, où l'élément de réarmement (109) comprend une barre transversale (111) destinée à s'appuyer sur le ressort de traction (107).

8. Système modulaire de protection contre les chocs (100) selon l'une des revendications 2 à 7, où la première section d'insertion (105-1) est remplie d'une matière plastique élastomère (117) au niveau du ressort de traction (109) et la deuxième section d'insertion (105-2) est remplie d'une matière plastique élastomère (117) au niveau du ressort de traction (109).

9. Système modulaire de protection contre les chocs (100) selon la revendication 8, où le plastique élastomère (117) comprend du polyuréthane et du caoutchouc éthylène-propylène-diène.

10. Système modulaire de protection contre les chocs (100) selon l'une des revendications 2 à 9, où la première et/ou la deuxième section d'insertion (105-1, 105-2) comprend un trou taraudé (115) pour le vissage d'une vis de fixation de l'élément tubulaire (101-1, 101-2).

11. Système modulaire de protection contre les chocs (100) selon la revendication 10, où le premier et/ou le deuxième élément tubulaire (101-1 ; 101-2) peut être fixé chacun dans un trou taraudé.
